# EUROPÄISCHE PATENTSCHRIFT

(11) **EP 0 449 055 B1**
(45) Veröffentlichungstag und Bekanntmachung des Hinweises auf die Patenterteilung: **22.06.1994**
(21) Anmeldenummer: 91104011.1
(22) Anmeldetag: 15.03.1991
(51) Int. Cl.: B66F 7/16

(54) **Hebebühne für Kraftfahrzeuge**
Lifting-platform for motor vehicles
Elévateur pour véhicules automobiles

(30) Priorität: 29.03.1990 DE 9003685 U
(43) Veröffentlichungstag der Anmeldung: 02.10.1991
(73) Patentinhaber: Franz Hörnstein GmbH & Co. KG, D-74078 Heilbronn (DE)
(72) Erfinder: Hörnstein, Roland, W-7293 Pfalzgrafenweiler (DE)
(74) Vertreter: Beetz & Partner Patentanwälte

(56) Entgegenhaltungen:
- DE-A- 3 027 501
- FR-A- 485 178
- FR-A- 1 290 891
- GB-A- 501 217
- US-A- 1 919 156
- US-A- 2 750 004
- US-A- 3 279 562
- US-A- 3 338 334

## Beschreibung

Die Erfindung betrifft eine Hebebühne für Kraftfahrzeuge, bestehend aus mindestens einem in einer abgedeckten Grube angeordneten Hubstempel, an dessen oberem Ende Tragelemente für das Kraftfahrzeug befestigt sind, aus einem Hochdruckaggregat zur Druckölversorgung des Hubstempels und aus einer Führungsbuchse für den Hubstempel, die an einem im Grubenfundament verankerten Tragrahmen befestigt ist.

Hebebühnen für Kraftfahrzeuge sind in zwei Bauarten gebräuchlich. Bei einer ersten mit hydraulischem Nieder- oder Mitteldruck betriebenen Bauart bildet der Hubkolben gleichzeitig den Stützkolben. Der an eine Ölversorgung angeschlossene Zylinder ist in einer Grube angeordnet und mit seinem oberen Ende an einer ortsfesten Tragkonstruktion montiert. Das Huborgan wird von einem Tauchkolben gebildet, der mit seinem unteren Abschnitt in das mit Öl gefüllte Zylinderinnere hineinragt und dessen Kolbenstange am oberen Ende die Tragelemente für das Kraftfahrzeug aufweist. Zur Führung und Abdichtung der Tauchkolbenstange ist im obersten Endabschnitt des Zylinders eine relativ lange Führungsbuchse vorgesehen, deren Gleitfläche bei jeder Ausfahrbewegung der Tauchkolbenstange durch mitgenommenes Öl zwangsgeschmiert wird. Bei dieser Bauart ergibt sich durch die Zwangsschmierung im Bereich der Führungsbuchse ein relativ geringer Oberflächenverschleiß der Kolbenstange und insbesondere der Führungsbuchsen. Nachteilig ist jedoch der kostspielige Herstellungsaufwand sowie die Größe der benötigten Einzelteile, wie Pumpen, Ventile usw. Eine derartige Hebebühne in Zwei-Stempel-Ausführung ist in der Druckschrift DAT 80, S.4 beschrieben.

Hebebühnen der zweiten mit hydraulischem Hochdruck betriebenen Bauart weisen einen inneren relativ schmalen Hochdruckstempel, der die eigentliche Hubarbeit übernimmt, und einen äußeren Stützkolben bzw. ein Stützrohr auf. Bei einer in der Druckschrift DAT 80, S. 3 und in der DE-A-3027501 beschriebenen Einstempel-Hebebühne der beansprüchten Gattung ist im Innenraum des Stützrohrs ein Hochdruckzylinder koaxial angeordnet, der die Hubarbeit übernimmt. Die hohle Kolbenstange ist mit ihrem unteren Ende an der Bodenplatte der Grube befestigt und enthält eine innere Druckölleitung, die über Ventile in den einerseits von der Deckplatte des Zylinders und andererseits von dem am oberen Ende der Kolbenstange befestigten Kolben begrenzten Druckraum ausmündet. Das Stützrohr umgibt den Hochdruckzylinder mit radialem Abstand und ist in einem relativ langen Führungsrohr geführt, welches an der Seitenwand bzw. am Abdeckrahmen der Grube befestigt ist. Am Führungsrohr sind zwei Gleitflächen mit axialem Abstand vorgesehen, die jedoch nicht zwangsgeschmiert werden. Der Anschluß des Hochdruckzylinders an ein Versorgungsaggregat erfolgt über Rohrleitungen, die neben dem Stützrohr in der Grube angeordnet und unterhalb der Bodenplatte an die im Hohlkolben verlaufende innere Druckölleitung angeschlossen sind. Diese bekannte Hochdruck-Hebebühne ist wegen ihrer kompakten Einzelteile kostengünstiger in der Herstellung; wegen fehlender Zwangsschmierung der Gleitflächen zwischen dem Führungsrohr und der Außenfläche des Stempels ist das Stützrohr jedoch anfällig gegen Verschleiß. Eingebaute Schmierkammern oder Tröpfchenschmierungen verbessern zwar die Verschleißerscheinungen, sind aber nur begrenzte Zeit wirksam.

Aufgabe der Erfindung ist es, eine Hochdruck-Hebebühne für Kraftfahrzeuge zu schaffen, die technisch einfach ausgebildet ist und bei der eine automatische regelmäßige Druckschmierung der Gleitfläche zwischen der Führungsbuchse und dem Hubstempel gewährleistet ist.

Diese Aufgabe wird erfindungsgemäß durch die Merkmale des Patentanspruchs 1 gelöst.

Die im Inneren des Hubstempels angeordnete ortsfeste Stange hat die Funktion eines Tauchkolbens und bildet mit ihrer oberen Endfläche eine Druckfläche, deren Größe die Hubkraft bestimmt. Der Anschluß der in der Führungsbuchse ausgebildeten Schmierkanäle an die Rücklaufleitung der Druckölversorgung gewährleistet eine Flüssigkeitsschmierung der Gleitflächen bei jedem Sinkhub, ohne daß eine gesonderte Schmierölversorgung benötigt wird. Der beim Sinkhub im hydraulischen System herrschende Druck reicht aus, um einen Schmiermittelfluß in die Kanäle der Führungsbuchsen sicherzustellen. Die erfindungsgemäße Hebebühne besteht aus nur wenigen Einzelteilen und hat eine lange Lebensdauer, weil der Verschleiß der Außenwandung des Hubstempels und der Führungsbuchse durch die automatische Zwangsschmierung erheblich herabgesetzt ist. Da das Mantelrohr des Hochdruckzylinders gleichzeitig als Stützorgan wirkt, entfällt das bei herkömmlichen Hebebühnen der Hochdruckbauart erforderliche Mantel- bzw. Stützrohr. Ferner wird weder ein Mantelrohr- bzw. Zylinderboden noch ein Kopfstück benötigt. Die erfindungsgemäße Konstruktion verbindet die Vorteile von Niederdruck-Hebebühnen mit den Vorteilen der Hochdruck-Hebebühnen, ohne die Nachteile der bekannten Hochdruck-Hebebühnen.

Bei einer Zweistempel-Hebebühne werden die beiden Hubstempel zweckmäßigerweise von einem gemeinsamen Hochdruckaggregat mit Drucköl versorgt, dessen Rücklaufleitung über eine Zweigleitung an den Schmierkanal in jeder Führungsbuchse angeschlossen ist. Um den Gleichlauf beider Hubstempel sicherzustellen, sind die beiden Hubstempel an ihren unteren Enden durch ein Querjoch miteinander fest verbunden und mittels Wälzkörper an der zugehörigen Seitenwand der Grube geführt. In Verbindung mit den beiden stabil am Tragrahmen abgestützten Führungsbuchsen wird durch den Querholm und die Wälzkörperführung ein synchroner Betrieb der beiden Hubstempel sichergestellt, und zwar ohne die bisher verwendete Zahnstangen-Kopplung oder anderer zusätzlicher Bauelemente.

Eine zweckmäßige Ausgestaltung der Erfindung zeichnet sich dadurch aus, daß die Druckölversorgung über eine Schleppleitung mit dem unteren Ende des einerseits von der Ringdichtung und andererseits von der oberen Endplatte des jeweiligen Hubstempels gebildeten Druckraums verbunden ist. Andererseits besteht auch die Möglichkeit, in der ortsfesten Stange einen in der oberen Endfläche ggf. über ein Rückschlagventil in den Druckraum ausmündenden Längskanal vorzusehen und dessen untere Öffnung über eine starre Leitung mit dem Hochdruckaggregat zu verbinden.

In den Ansprüchen 8 bis 10 ist eine andere vorteilhafte Ausgestaltung der Erfindung angegeben, die einen Synchronlauf und gleichzeitig auch eine gegenseitige Lageverriegelung der beiden Hubstempel gewährleistet und damit ein Einsinken des einen oder anderen Hubstempels auch um kleinste Beträge und langdauernder Belastung sicher verhindert, und zwar ohne daß der oberflurige Arbeitsraum durch irgendwelche Bauteile, z. B. durch Zahnstangen, eingeschränkt wird.

Weitere Vorzüge und Besonderheiten der Erfindung ergeben sich aus der folgenden Beschreibung von in der Zeichnung dargestellten Ausführungsbeispielen.

Es zeigen:
- Fig. 1: eine schematische Seitenansicht einer in einer Grube installierten Zweistempel-Hebebühne;
- Fig. 2: den Bereich A in Fig. 1 in vergrößerter Darstellung;
- Fig. 3: den Bereich B in Fig. 1 in vergrößerter Darstellung und
- Fig. 4: eine andere Ausführung der Hebebühne.

Die in Fig. 1 dargestellte Zwillings-Hebebühne für Kraftfahrzeuge enthält zwei Hubstempel 1, 2, die in einer Grube 4 angeordnet sind. Der Boden 3 und die Seitenwände 5a, 5b der Grube 4 sind mit stabilen Seitenblechen ausgekleidet. Die beiden unteren Enden der Hubstempel 1, 2 sind durch einen Querholm 6 von U-förmigem Querschnitt miteinander verbunden. Im Inneren jedes Hubstempels 1, 2 erstreckt sich eine Stange 8, die mit ihrem unteren Ende auf der Bodenplatte 3 der Grube 4 bzw. auf einer gesonderten, mit der Bodenplatte 3 verschraubten Fußplatte 9 aufsteht oder befestigt ist. Das obere Ende der Stange 8 endet frei im Innenraum des Hubstempels 1, 2, wobei die Stirnfläche 10 eine Druckfläche bildet. An der Stange 8 kann in ihrem oberen Abschnitt ein gelochter Abstandshalter 11 angeordnet sein, der die zentrale Ausrichtung der Stange 8 im jeweiligen Hubstempel 1, 2 gewährleistet. Das obere Ende jedes Hubstempels ist durch je eine Deckplatte 12 abgeschlossen, an der die - nicht dargestellten - Tragelemente zum Anheben des Kraftfahrzeugs angeschraubt werden.

Wie aus Fig. 3 ersichtlich, sind an den Enden des Querholms 6 zwischen dessen beiden Seitenwangen je zwei Laufrollen 13, 14 gelagert, die bei einem Arbeits- oder Senkhub an der Innenfläche der jeweiligen Seitenwand 5, 6 abrollen und damit die aus den beiden Hubstempeln 1, 2 und dem Querholm 6 gebildete Rahmenkonstruktion an den Gruben-Seitenwänden führen. Durch die Verwendung von zwei Laufrollen 13, 14, die stabil in einem Abstand voneinander gelagert sind, können die auftretenden Seitenkräfte wesentlich wirksamer als mit nur einer Laufrolle aufgenommen werden. Durch die insgesamt vier Laufrollen 13, 14 entsteht ein stabiles Belastungsviereck, das das gesamte Hubsystem vor Verkanten bzw. Schrägstellung schützt und einen optimalen Gleichlauf gewährleistet.

Wie aus Fig. 1 ersichtlich, ist zwischen den beiden Hubstempeln 1, 2 unter einer Abdeckung 15 ein Pumpenaggregat 16 auf einer Querverstrebung montiert, von dem zwei Druckleitungen 17, 18 in Form von Schleppleitungen oder Druckschläuchen zu Anschlußöffnungen 19, 20 führen. Das Pumpenaggregat 16 fördert die Flüssigkeit unter einem Druck von mindestens 90 bar über Steuer- und Rückschlagventile 21 bzw. 22 und die Druckleitungen 17, 18 in den jeweiligen Innenraum der Hubstempel 1, 2, welcher oben von der Deckplatte 12 und unten von einem ringförmigen Stopfen 26 begrenzt wird, der am unteren Ende des jeweiligen Hubstempels befestigt ist und über Ringdichtungen an der Außenwand der Stange 8 anliegt. Vom Pumpenaggregat 16 führt eine Leitung 23 über Zweigleitungen 24, 25 zu Schmierkanälen 27, die an der Innenfläche je einer Führungsbuchse 28, 29 angeordnet sind. Die beiden Buchsen 28, 29 umgeben das obere Ende des eingefahrenen Hubstempels 1 bzw. 2, wobei in der Innenwand jeder Führungsbuchse festgelegte Dichtungsringe den jeweiligen Druckraum nach außen und auch gegenüber den Schmierkanälen 27 abdichten.

Solange die Druckräume der beiden Hubstempel 1, 2 unter Hochdruck stehen, sind die Schmierleitungen 23, 24, 25 und damit auch der Schmierkanal 27 in den Führungsrohren 28 drucklos. Wenn jedoch die beiden Hubstempel 1, 2 nach Abschalten des Hochdruckaggregats 16 sich in Sinkbetrieb befinden, werden die Schmierleitungen 23, 24, 25 sowie die Schmierkanäle 27 mit dem unter relativ niedrigem Druck stehenden Öl aus der Rücklaufleitung beaufschlagt. Da dieser Vorgang bei jedem Sinkhub erfolgt, werden die Gleitflächen zwischen den Führungsbuchsen 28 und den Hubstempeln mit dem Rücklauföl geschmiert.

Die Erfindung ist nicht auf die dargestellten Ausführungen beschränkt. So kann beispielsweise die Schmierung der Führungsbuchse auch bei einer Hochdruck-Einstempel-Hebebühne in entsprechender Weise vorgenommen werden. Statt der in Fig. 3 im einzelnen dargestellten beiden Ringdichtungen, die einen mittleren Schmierkanal bzw. Schmierraum begrenzen, können auch mehrere Schmierkanäle in jedem Führungsrohr 28 ausgebildet sein. Zweckmäßig sind die beiden Ringdichtungen an den Enden des jeweiligen Führungsrohrs angeordnet, um die Führeigenschaften zu verbessern und einen ausreichend großen separaten Schmierraum zu erhalten. Bei entsprechend stabiler Ausführung des Führungsrohrs 28 kann auch bei jeder Hub- und Senkbewegung der Schmierraum 27 aus dem Pumpenaggregat gespeist werden.

In Fig. 4 ist nur ein Hubstempel einer Zweistempel-Hebebühne dargestellt, deren Funktionsprinzip dem der in Fig. 1 gezeigten Hebebühne entspricht. Die beiden Ausführungen gemeinsamen Bauteile sind mit gleichen Bezugszeichen bezeichnet. Bei der Hebebühne nach Fig. 4 ist der Gleichlauf der beiden Hubstempel 1 bzw. 2 durch einen konstruktiv einfachen Synchronisier-Mechanismus gewährleistet, der je eine jedem Hubstempel 1, 2 zugeordnete Zahnstange 30, eine an den unteren Enden der beiden Hubstempel 1, 2 befestigte mitlaufende Querstrebe 31 und zwei an der Querstrebe 31 gelagerte Zahnritzel 32 enthält, die ständig mit der zugehörigen ortsfesten Zahnstange 30 in Eingriff stehen. Beide Zahnstangen 30 und Zahnritzel 32 sind gleich ausgebildet. Wie ersichtlich, besteht die Querstrebe 31 aus einer Welle 33, die sich horizontal zwischen den beiden Hubstempeln 1, 2 in der Grube erstreckt und aus zwei Lagerböcken 34, die durch Verbindungsplatten 35 an den Unterseiten der Hubstempel 1, 2 befestigt sind. Die Zahnritzel 32 sind an den freien Enden der endseitig in den beiden Lagerböcken 34 gelagerten Welle 33 befestigt.

Die Zahnstangen 30 sind mit ihrem oberen Ende an einer stabilen Tragplatte 36 befestigt, die bei der dargestellten Variante als oberer Endflansch der Führungsbuchse 28 ausgebildet ist. In den Verbindungsplatten 35 ist eine Öffnung 37 vorgesehen, in der die jeweilige Zahnstange 30 bei einer Bewegung der Hubstempel 1, 2 lose geführt ist. Auch die Lagerböcke 34 können eine gewisse Führungsfunktion durch gleitende Anlage an einer Zahnstange 30 übernehmen. Bei der Ausführung nach Fig. 4 ist eine Laufrollenführung der Querstrebe an den Seitenwänden der Grube nicht erforderlich, weil der Gleichlauf und auch die Führung der beiden Hubstempel durch die Zahnstangen-Synchronisierung erzielt wird. Gegenüber bekannten Zahnstangen-Synchronisierungen besteht der wesentliche Vorteil, daß die Zahnstangen ebenso wie die weiteren Bauteile in der Grube angeordnet sind und demzufolge den oberflurigen Arbeitsbereich nicht beeinträchtigen. Ferner müssen die Grubenwände weniger genau und stabil ausgebildet werden, weil sie keine Führungsfunktion erfüllen. In besonderen Fällen können jedoch auch beide Varianten gemäß Fig. 1 und 4 teilweise oder vollständig miteinander kombiniert werden, wobei auch nur jeweils eine Laufrolle pro Hubstempel verwendet werden kann. Es ist u. U. auch möglich, beidseitig wirksame Laufrollenführungen an den beiden Breitseiten der Grube vorzusehen.

Die vorstehend beschriebene Hebebühne hat folgende Vorteile. Die Laufrollen 13, 14 an jedem Ende des Querholms 6 bilden beidseitige Doppelrollenlager zur Aufnahme etwaiger einseitiger Belastungen. Die Seitenwände 5a, 5b bilden zusammen mit dem Boden 3 eine komplett vormontierte wasserdichte Stahlwanne, mit welcher die Grube 4 ausgekleidet ist. Ferner sind keine Endschalter notwendig, sondern die Hubbegrenzung erfolgt über hydraulische Festanschläge. Für den Einbau und die Wartung ist es ferner vorteilhaft, daß alle Einzelteile der Hebebühne von oben nach dem Abbau der Abdeckung 15 zugänglich und demontierbar sind.

## Patentansprüche

1. Hebebühne für Kraftfahrzeuge, bestehend aus
- mindestens einem in einer abgedeckten Grube (4) angeordneten Hubstempel (1;2), an dessen oberem Ende Tragelemente (12) für das Kraftfahrzeug befestigt sind,
- einem Hochdruckaggregat (16) zur Druckölversorgung des mindestens einen Hubstempels und
- aus einer Führungsbuchse (28;29) für den Hubstempel (1; 2), die an einem im Grubenfundament verankerten Tragrahmen befestigt ist,
- wobei in den Hubstempel (1; 2) eine am Grubenboden (3) befestigte Stange (8) hineinragt, die gegenüber dem unteren Ende des Hubstempels (1; 2) durch eine Ringdichtung (26) abgedichtet ist
**dadurch gekennzeichnet,** daß
- die Stange (8) mit ihrem oberen Endteil im Innenraum des Hubstempels (1; 2) frei endet und ihre obere Endfläche (12) eine Druckfläche bildet, und
- in der Innenseite der Führungsbuchse (28 bzw. 29) mindestens ein Schmierraum (27) angeordnet ist, der über eine Leitung (23, 24; 25) und Ventile mit dem Hochdruckaggregat (16) verbunden ist und bei jedem Sinkhub des Hubstempels (1, 2) mit dessen Rücklauf in Strömungsverbindung steht.

2. Hebebühne nach Anspruch 1,
dadurch gekennzeichnet,
daß die beiden Hubstempel (1, 2) an ihren unteren Enden durch ein Querjoch (6) miteinander fest verbunden und mittels je zwei beabstandeten Laufrollen (13, 14) an der zugehörigen Grubenseitenwand (5a, 5b) geführt sind.

3. Hebebühne nach Anspruch 2,
dadurch gekennzeichnet,
daß die beiden Laufrollen (13, 14) an jedem Ende des Querjochs (6) gelagert sind.

4. Hebebühne nach einem der Ansprüche 1 bis 3,
dadurch gekennzeichnet,
daß die gemeinsame Druckölversorgung (16) über je eine Schleppleitung (17, 18) mit dem unteren Ende des einerseits von der Ringdichtung (26) und andererseits von der oberen Endplatte (12) des jeweiligen Hubstempels (1, 2) begrenzten Druckraums verbunden ist.

5. Hebebühne nach einem der Ansprüche 1 bis 4,
dadurch gekennzeichnet,
daß die Führungsbuchsen (28, 29) mindestens einen Radialflansch zur Befestigung an einer ortsfesten Tragkonstruktion für die Abdeckung (15) aufweisen.

6. Hebebühne nach einem der Ansprüche 1 bis 5,
dadurch gekennzeichnet,
daß jede Führungsbuchse (28, 29) zwei Ringdichtungen an ihren Enden aufweist, zwischen denen ein separater Schmierraum (27) angeordnet ist.

7. Hebebühne nach einem der Ansprüche 1 bis 6,
dadurch gekennzeichnet,
daß neben jedem Hubstempel (1, 2) in der Grube (4) eine ortsfeste Zahnstange (30) angeordnet ist und daß die unteren Enden der beiden Hubstempel (1, 2) durch eine Querverstrebung (31) verbunden sind, die zwei mit den beiden Zahnstangen (30) synchron kämmende Zahnritzel (32) trägt.

8. Hebebühne nach Anspruch 7,
dadurch gekennzeichnet,
daß die Querverstrebung (31) eine zwischen beiden Hubstempeln (1, 2) horizontal angeordnete Welle (33) enthält, die endseitig in Lagerböcken (34) gelagert ist und auf deren freien Enden die Zahnritzel (32) befestigt sind, wobei die Lagerböcke (34) über Verbindungsplatten (35) am unteren Ende der Hubstempel (1, 2) befestigt sind.

9. Hebebühne nach Anspruch 7 und 8,
dadurch gekennzeichnet,
daß die beiden Zahnstangen (30) mit ihrem oberen Ende an den Führungsbuchsen (28) oder an festen Tragplatten (36) befestigt und mit ihren unteren Enden in Öffnungen (37) der Querverstrebung (31) lose geführt sind.

## Claims

1. A lifting platform for motor vehicles, consisting of
- at least one lifting cylinder (1; 2) arranged in a covered pit (4) at whose upper end supporting elements (12) for the motor vehicle are attached;
- a high-pressure unit (16) for supplying pressurized oil to the at least one lifting cylinder; and of
- a guide bushing (28, 29) for the lifting cylinder (1; 2), attached to the supporting frame anchored in the foundation of the pit,
- a central rod (8) mounted on the bottom of the pit (3) projecting into the lifting cylinder (1; 2), which central rod is sealed with respect to the lower end of the lifting cylinder (1; 2) by a ring gasket (26),
**characterized** in that
- with its upper end portion the rod (8) freely terminates in the interior of the lifting cylinder (1; 2) and in that its end face (12) forms a pressure surface, and in that
- in the inside wall of the guide bushing (28 or 29) at least one lubricating space (27) is provided, communicating - via a line (23, 24; 25) and valves - with the high-pressure unit (16) and being in flow connection upon each lowering stroke of the lifting cylinder (1, 2) with the return flow thereof.

2. The lifting platform according to claim 1,
characterized in that
at their lower ends the two lifting cylinders (1, 2) are firmly interconnected by a crossbar (6) and are guided on the associated pit side wall (5a, 5b) by means of two spaced apart rollers (13, 14), respectively.

3. The lifting platform according to claim 2,
characterized in that
the two rollers (13, 14) are supported on each end of the crossbar (6).

4. The lifting platform according to one of claims 1 to 3,
characterized in that
the joint pressurized oil supply (16) is coupled - via one conveying line (17, 18), respectively - to the lower end of the pressure space defined for one thing by the ring gasket (26) and for another by the upper end plate (12) of the respective lifting cylinder (1, 2).

5. The lifting platform according to one of claims 1 to 4,
characterized in that
the guide bushings (28, 29) comprise at least one radial flange to be mounted on a stationary support structure for the cover (15).

6. The lifting platform according to one of claims 1 to 5,
characterized in that
each guide bushing (28, 29) comprises two ring gaskets at its ends, between which a separate lubricating space (27) is disposed.

7. The lifting platform according to one of claims 1 to 6,
characterized in that
adjacent each lifting cylinder (1, 2) in the pit (4) a stationary rack (30) is disposed, and in that the lower ends of the two lifting cylinders (1, 2) are interconnected by a cross support (31) carrying two pinions (32) synchronizingly engaging the two toothed racks (30).

8. The lifting platform according to claim 7,
characterized in that
the cross support (31) includes a shaft (33) arranged horizontally between the two lifting cylinders (1, 2), which, at its end, is supported in bearing blocks (34) and on the free ends of which the pinions (32) are mounted, said bearing blocks (34) being attached to the lower ends of the lifting cylinders (1, 2) via connecting plates (35).

9. The lifting platform according to claims 7 and 8,
characterized in that
at their upper ends the two toothed racks (30) are secured to guide sleeves (28) or to firm plates (36) and at their lower ends are loosely guided in openings (37) of said cross support (31).

## Revendications

1. Elévateur pour véhicules automobiles, consistant en
- au moins un vérin de levage (1 ; 2) disposé dans une fosse (4) couverte, à l'extrémité supérieure duquel sont fixés des éléments de support (12) pour le véhicule automobile,
- une unité haute pression (16) pour alimenter en huile sous pression le ou les vérins de levage, et
- une douille de guidage (28 ; 29) pour le vérin de levage (1 ; 2), qui est fixée à un cadre de support ancrée dans la fondation de la fosse,
- dans lequel une tige (8) fixée sur le fond (3) de la fosse, qui est étanchéifiée par une garniture annulaire (26) vis-à-vis de l'extrémité inférieure du vérin de levage (1 ; 2), fait saillie dans le vérin de levage (1 ; 2),
caractérisé en ce que
- la tige (8) se termine librement par sa partie terminale supérieure dans la cavité interne du vérin de levage (1 ; 2) et sa surface terminale supérieure (10) forme une surface de pression, et
- dans le côté interne de la douille de guidage (28 ou 29) est agencée au moins une cavité de graissage (27) qui est reliée à l'unité haute pression (16) par une conduite (23, 24 ; 25) et des soupapes et qui, lors de chaque course de descente du vérin de levage (1 ; 2), est reliée par écoulement à son retour.

2. Elévateur selon la revendication 1, caractérisé en ce que les deux vérins de levage (1, 2) sont reliés de manière fixe l'un à l'autre au niveau de leurs extrémités inférieures par une barre transversale (6) et sont guidés chacun le long de la paroi latérale (5a, 5b) associée de la fosse au moyen de deux galets de roulements (13, 14) distants l'un de l'autre.

3. Elévateur selon la revendication 2, caractérisé en ce que les deux galets de roulement (13, 14) sont logés à chaque extrémité de la barre transversale (6).

4. Elévateur selon l'une des revendications 1 à 3, caractérisé en ce le dispositif d'alimentation commun en huile sous pression (16) est relié par l'intermédiaire d'une conduite souple (17, 18) à l'extrémité inférieure de la cavité sous pression délimitée d'une part par la garniture annulaire (26) et d'autre part par la plaque terminale supérieure (12) de chaque vérin de levage (1 ; 2).

5. Elévateur selon l'une des revendications 1 à 4, caractérisé en ce que les douilles de guidage (28, 29) comportent au moins une bride radiale pour la fixation à une construction de support fixe pour l'élément de couverture (15).

6. Elévateur selon l'une des revendications 1 à 5, caractérisé en ce que chaque douille de guidage (28, 29) comporte à ses extrémités deux garnitures annulaires entre lesquelles est disposée une cavité de graissage (27) séparée.

7. Elévateur selon l'une des revendications 1 à 6, caractérisé en ce qu'une crémaillère fixe (30) est disposée à côté de chaque vérin de levage (1 ; 2) dans la fosse (4) et en ce que les extrémités inférieures des deux vérins de levage (1, 2) sont reliées par une entretoise transversale (31) qui porte deux pignons (32) en prise de manière synchrone avec les deux crémaillères (30).

8. Elévateur selon la revendication 7, caractérisé en ce que l'entretoise transversale (31) contient un arbre (33) disposé horizontalement entre les deux vérins de levage (1, 2), qui est logé à ses extrémités dans des paliers (34) et sur les extrémités libres duquel sont fixés les pignons (32), les paliers (34) étant fixés par l'intermédiaire de plaques de liaison (35) à l'extrémité inférieure des vérins de levage (1, 2).

9. Elévateur selon les revendications 7 et 8, caractérisé en ce que les deux crémaillères (30) sont fixées par leur extrémité supérieure aux douilles de guidage (28) ou à des plaques de support (36) fixes et sont guidées de manière lâche par leurs extrémités inférieures dans des ouvertures (37) de l'entretoise transversale (31).
